# EUROPÄISCHE PATENTSCHRIFT

(11) **EP 2 995 737 B1**
(45) Veröffentlichungstag und Bekanntmachung des Hinweises auf die Patenterteilung: **26.07.2017**
(21) Anmeldenummer: 15002556.7
(22) Anmeldetag: 31.08.2015
(51) Int. Cl.: E04B 7/16, E04D 3/08

(54) **AN EINER VERTIKALEN WAND MONTIERBARES DACH**
ROOF WHICH CAN BE ATTACHED TO A VERTICAL WALL
TOIT MONTABLE SUR UNE PAROI VERTICALE

(30) Priorität: 11.09.2014 DE 202014007245 U
(43) Veröffentlichungstag der Anmeldung: 16.03.2016
(73) Patentinhaber: Steinwachs, Jürgen, 35687 Dillenburg (DE)
(72) Erfinder: Steinwachs, Jürgen, 35687 Dillenburg (DE)
(74) Vertreter: Körner, Volkmar Horst

(56) Entgegenhaltungen:
- AT-U1- 11 536
- BE-A3- 1 018 867
- DE-A1-102006 003 212
- DE-A1-102009 060 048
- FR-A1- 2 891 561

## Beschreibung

Die Erfindung betrifft ein an einer vertikalen Wand montierbares Dach mit einem Wandanschlussprofil, mit an dem Wandanschlussprofil befestigten Dachsparren, mit Stützen zur Abstützung der Dachsparren in Abstand von dem Wandanschlussprofil und mit einem Scheibenelement, wobei an dem Wandanschlussprofil ein Paar das Scheibenelement an zwei Rändern übergreifende Führungsschienen angeordnet ist, das Scheibenelement zwischen dem Wandanschlussprofil und dem Anschlag gehalten ist.

Solche Dächer werden an Haüswänden meist als Vordächer oder als Dächer für Wintergärten oder Glasanbauten eingesetzt und sind aus der Praxis bekannt. Bei solchen Dächern besteht das Bedürfnis, dass ein Eindringen von Feuchtigkeit zuverlässig vermieden wird. Daher weisen solche Dächer eine vorgesehene Dachneigung auf, so dass Regenwasser von dem Wandanschlussprofil und damit von der Wand weggeleitet wird. Zudem müssen solche Dächer hohe Lasten, wie beispielsweise Schneelasten abstützen. Daher muss die Anbindung der Dächer an die Wand und an die Stützen eine hohe Stabilität aufweisen. Ebenso müssen die Scheibenelemente zuverlässig gehalten sein. Zudem sollen die Dächer möglichst einfach zu montieren sein.

Die DE 10 2009 060 048 A1 offenbart ein an einer vertikalen Wand montierbares Dach gemäß dem Oberbegriff des Anspruchs 1 bei dem an einer Wand eine Wandfette und mit Abstand zu der Wand eine Stütze angeordnet ist. Führungsschienen zur Führung von Dachplattenteilen sind von der Wandfette und der Stütze abgestützt. Nachteilig bei dieser Überdachung ist, dass sich eine Abdichtung der Dachplattenteile gegenüber der Wand sehr schwierig gestaltet.

Die DE 10 2006 003 212 A1 offenbart eine Überdachung, bei der eine zur Befestigung an einer Wand vorgesehene Wandanschlusskonsole einen Einhängekanal zum Eingängen einer an einem Dachsparren vorgesehenen Klaue hat. Der Einhängekanal ist von der der Wand abgewandten Seite der Wandanschlusskonsole zugänglich. Hierdurch weisen die Dachsparren mit der Wandanschlusskonsole eine Scharnierverbindung auf. Eine doppelwandige Abdeckleiste ragt von der Wand über die Dachsparren. Da jedoch die Scharnierverbindung einen sehr großen Bauraum benötigt, hat die Abdeckleiste einen sehr großen Abstand von den Dachsparren und den Dachelementen.

Die FR 2 891 561 A1 offenbart ein Dach mit mehreren übereinander angeordneten Führungsschienen für mehrere Dachelemente. Die Dachelemente lassen sich elektromotorisch verfahren.

Aus der AT 11 536 U1 ist eine Überdachung bekannt geworden, bei der eine Vielzahl von einzelnen Elementen an einer Gebäude Außenmauer befestigt sind. Eine Wandanschlusskonsole weist einen U-förmigen Querschnitt auf, in die wandnahe Enden von Sparren eingehängt sind. Zur Abdichtung von Deckenelementen der Überdachung gegenüber der Außenmauer ist ein zweiteiliges Schutzblech oberhalb der Wandanschlusskonsole befestigt. Bei solchen Überdachungen besteht jedoch das Problem, dass das Schutzblech von den einzelnen Sparren unterbrochen ist und damit Feuchtigkeit in den Eckbereich von Dachelementen, Schutzblech und Dachsparren eindringen kann.

Der Erfindung liegt das Problem zugrunde, ein Dach der eingangs genannten Art so zu gestalten, dass es das Eindringen von Feuchtigkeit zuverlässig vermeidet, eine hohe Stabilität aufweist und einfach zu montieren ist.

Dieses Problem wird erfindungsgemäß dadurch gelöst, dass das Wandanschlussprofil mit einer Schürze einen dem Anschlag abgewandten Rand des Scheibenelementes übergreift, wobei die Schürze der Dachneigung angepasst ist, dass das Wandanschlussprofil einen vertikalen Haltesteg hat und dass die Dachsparren dem Haltesteg entsprechende Nuten haben.

Durch diese Gestaltung lässt sich das Scheibenelement einfach in das Paar Führungsschienen einführen und ist in Querrichtung des Daches von den Führungsschienen gehalten. Gegen ein Herausfallen aus der Führungsschiene ist das Scheibenelement von dem Wandanschlussprofil und dem Anschlag gesichert. Der Anschlag stützt das Scheibenelement zuverlässig gegen die Schwerkraft ab, so dass das Dach eine besonders hohe Stabilität aufweist. Jedoch lässt sich das Scheibenelement einfach in das Paar Führungsleisten einführen, was die Montage des Daches sehr einfach gestaltet. Ein weiterer Vorteil dieser Gestaltung besteht darin, dass das Wandanschlussprofil durch die Übergreifung des Randes des Scheibenelementes mit der Schürze ein Eindringen von Feuchtigkeit zwischen der Wand und dem Dach verhindert. Im konstruktiv einfachsten Fall ist die Führungsschiene ein U-Profil und verhindert ein Eindringen von Feuchtigkeit seitlich an dem Scheibenelement vorbei. Zur weiteren Vereinfachung der Montage des Daches trägt es bei, weil das Wandanschlussprofil einen vertikalen Haltesteg hat und weil die Dachsparren dem Haltesteg entsprechende Nuten haben. Zur Montage lassen sich die Dachsparren einfach seitlich in das Wandanschlussprofil einführen. Wenn der Haltesteg niedriger ist, als die Führungsschienen, können die Dachsparren auch in das Wandanschlussprofil eingehängt und nachträglich die Führungsschienen montiert werden. Weiterhin sind hierdurch die Dachsparren zuverlässig mit dem Wandanschlussprofil verbunden.

Besonders lange Dächer lassen sich mit im Vergleich dazu kurzen Scheibenelementen herstellen, wenn ein zweites Scheibenelement in einem zweiten Paar Führungsschienen angeordnet ist, wenn die Paare der Führungsschienen übereinander angeordnet sind und wenn eines der Scheibenelemente in dem oberen Paar der Führungsschienen unmittelbar an dem Wandanschlussprofil und das zweite Scheibenelement in dem unteren Paar der Führungsschienen von dem Wandanschlussprofil entfernt angeordnet ist. In analogen Aufbau können auch drei oder mehr Scheibenelemente in drei oder mehr Paaren der Führungsschienen angeordnet sein.

Zur weiteren Vereinfachung der Montage des Daches trägt es gemäß einer anderen vorteilhaften Weiterbildung der Erfindung bei, wenn der Anschlag eine an der Unterseite des Scheibenelementes angeordnete Erhebung abstützt und wenn die Überschneidung des Anschlags mit der Erhebung kleiner ist als der Abstand der Oberseite des Scheibenelementes zu der dieser gegenüberstehenden Kante der Führungsschiene. Durch diese Gestaltung liegt das Scheibenelement durch die Schwerkraft auf der den Anschlag aufweisenden Seite der Führungsschiene auf und wird von dem Anschlag abgestützt. Das Scheibenelement lässt sich jedoch zur Montage und Demontage einfach über den Anschlag anheben und anschließend an dem Anschlag vorbei aus den Führungsschienen nach unten herausziehen.

Der Anschlag des untersten Scheibenelementes gestaltet sich gemäß einer anderen vorteilhaften Weiterbildung der Erfindung konstruktiv besonders einfach, wenn die von dem Wandabschlussprofil abgewandten Enden der Führungsschienen über ein Abschlussprofil miteinander verbunden sind.

Das Scheibenelement lässt sich gemäß einer anderen vorteilhaften Weiterbildung einfach aus den Führungsschienen entfernen, wenn das Scheibenelement in der Führungsschiene auf einem Dichtelement aufliegt.

Das Scheibenelement ist gemäß einer vorteilhaften Weiterbildung der Erfindung zuverlässig in der Führungsschiene gehalten, wenn die Führungsschienen ein elastisches Einlegeteil zur Einklemmung und Abdichtung des Scheibenelementes haben. Im konstruktiv einfachsten Fall ist das Einlegeteil aus Moosgummi oder dergleichen gefertigt und ermöglicht die doppelte Funktion der kraftschlüssigen Halterung des Scheibenelementes und dessen Abdichtung.

Das Dach weist gemäß einer anderen vorteilhaften Weiterbildung der Erfindung eine besonders hohe Stabilität auf, wenn die Führungsschienen auf den Dachsparren befestigt sind.

Zur weiteren Erhöhung der Stabilität des Daches trägt es gemäß einer anderen vorteilhaften Weiterbildung der Erfindung bei, wenn ein Traufenprofil die Stützen miteinander verbindet.

Die Montage des Daches gestaltet sich gemäß einer anderen vorteilhaften Weiterbildung der Erfindung besonders einfach, wenn ein der Dachneigung angepasstes Wickelelement an den Dachsparren und dem Traufenprofil befestigt ist.

Das Dach besteht gemäß einer anderen vorteilhaften Weiterbildung der Erfindung aus besonders wenigen zu montierenden Bauteilen, wenn die von dem Wandanschlussprofil abgewandten Enden der Dachsparren über eine Dachrinne miteinander verbunden sind und wenn das unterste Scheibenelement über die Dachrinne ragt.

Die Stützen lassen sich gemäß einer anderen vorteilhaften Weiterbildung einfach an einem Boden befestigen, wenn die unteren, von den Dachsparren abgewandten Enden der Stützen über ein Sockelprofil mit einem Boden verbindbar sind.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine Schnittdarstellung durch ein an einer Wand montiertes Dach,
- Fig.2: eine vergrößerte Darstellung einer einen Anschlag für ein Scheibenelement aufweisenden Einzelheit II aus Figur 1,
- Fig.3: eine vergrößerte Darstellung einer ein Wandabschlussprofil aufweisenden Einzelheit III aus Figur 1,
- Fig.4: eine vergrößerte Darstellung einer ein Traufenprofil aufweisenden Einzelheit IV aus Figur 1.

Figur 1 zeigt einen Längsschnitt eines an einer vertikalen Wand 1 montierten Daches 2 mit mehreren parallel zueinander angeordneten Dachsparren 3. Die Dachsparren 3 sind über Stützen 4 auf einem Boden 5 abgestützt und weisen eine von der Wand 1 zu den Stützen 4 abfallende Neigung auf. Die Dachsparren 3 sind mit einem Ende an einem Wandabschlussprofil 6 und mit dem anderem Ende über ein Winkelelement 7 an einem Traufenprofil 8 befestigt. Das Traufenprofil 8 und die Stützen 4 sind auf herkömmliche Weise miteinander verbunden. Auf den Dachsparren 3 sind zwei Paare übereinander angeordneter Führungsschienen 9, 10 befestigt. Von den Paaren sind in der Schnittdarstellung jeweils nur einzelne Führungsschienen 9, 10 sichtbar. In den Führungsschienen 9, 10 sind Scheibenelemente 11, 12 verschieblich angeordnet und jeweils von einem Anschlag 13, 14 gehalten. Ebenfalls sind von den Stützen 4 in der dargestellten Schnittdarstellung nur eine einzelne Stütze 4 sichtbar. Die Stützen 4 sind mit U-förmigen Sockelprofilen 15 verbunden, vorzugsweise verschraubt oder vernietet. Das Wandanschlussprofil 6 und die Sockelprofile 15 haben Verschraubungen 16, 17 mit der Wand 1 oder dem Boden 5.

Figur 2 zeigt vergrößert den Anschlag 14 des dem Wandabschlussprofil 6 nahen Scheibenelementes 12. Das Scheibenelement 12 hat an seiner Unterseite eine nasenförmige Erhebung 18, welche sich an dem in einer der Führungsschienen 9 angeordneten Anschlag 14 abstützt. Die Überschneidung der nasenförmigen Erhebung 18 mit dem Anschlag 14 ist kleiner als die Oberseite des Scheibenelementes 12 zu gegenüberstehenden Begrenzung der Führungsschiene 10. Damit kann das Scheibenelement 12 zur Montage und zur Demontage über den Anschlag 14 gehoben werden. Die Scheibenelemente 11, 12 liegen auf innerhalb der Führungsschienen 9, 10 angeordneten Dichtelementen 19, 20 auf.

Figur 3 zeigt vergrößert den das Wandanschlussprofil 6 aufweisenden Teilbereich des Daches 2 aus Figur 1. Hierbei ist zu erkennen, dass das Wandanschlussprofil 6 eine die Führungsschienen 9, 10 und das obere Scheibenelement 12 teilweise überragende Schürze 21 hat. Die Schürze 21 ist der Dachneigung angepasst. Die Dachsparren 3 haben an ihrem dem Wandanschlussprofil 6 zugewandten Ende eine senkrecht zur Zeichenebene verlaufende Nut 22, in die ein vertikaler Haltesteg 23 des Wandanschlussprofils 6 hineinragt. Das Wandanschlussprofil 6 und die Dachsparren 3 sind über eine Verschraubung oder Vernietung 24 miteinander verbunden.

Figur 4 zeigt vergrößert die Anbindung der Dachsparren 3 an das Traufenprofil 8 aus Figur 1 über das Winkelelement 7. Das Winkelelement 7 ist der Dachneigung angepasst und hat jeweils eine Verschraubung oder Vernietung 25, 26 mit den Dachsparren 3 und dem Traufenprofil 8. Die Führungsschienen 9, 10 überragen die Dachsparren 3 geringfügig und befinden sich jeweils mit ihrem freien Ende über einer Dachrinne 27. Die Dachrinne 27 hat einen in eine Nut 28 der Dachsparren 3 eindringenden Haltesteg 29. Der Haltesteg 29 und die Dachsparren 3 sind über eine Verschraubung oder Vernietung 30 miteinander verbunden.

Der Anschlag 13 des unteren der Scheibenelemente 11 ist auf einem die Führungsschienen 9, 10 abschließenden Abschlussprofil 31 angeordnet. Das Abschlussprofil 31 ist U-förmig gestaltet und hat eine Verschraubung oder Vernietung 32 mit der oberen Führungsschiene 10.

In einer weiteren Ausführungsform können zwischen der Oberseite der Scheibenelemente 11, 12 und der dieser gegenüberstehenden Begrenzung der jeweiligen Führungsschiene 9, 10 ein nicht dargestelltes elastisches Einlegeteil eingedrückt sein. Dieses Einlegeteil dichtet das Scheibenelement 11, 12 gegenüber der Führungsschiene 9, 10 ab und hält die Bauteile kraftschlüssig zueinander. Weiterhin kann das Dach 2 auch ein einzelnes Scheibenelement 11, 12 aufweisen, welches sich von dem Wandanschlussprofil 6 bis zu dem Abschlussprofil 31 erstreckt. Ein solches Dach 2 würde im einfachsten Fall nur ein einziges Paar Führungsschienen 9, 10 benötigen.

## Patentansprüche

1. An einer vertikalen Wand (1) montierbares Dach (2) mit einem Wandanschlussprofil (6), mit an dem Wandanschlussprofil (6) befestigten Dachsparren (3), mit Stützen (4) zur Abstützung der Dachsparren (3) in Abstand von dem Wandanschlussprofil (6) und mit einem Scheibenelement (11, 12), wobei an dem Wandanschlussprofil (6) ein Paar das Scheibenelement (11, 12) an zwei Rändern übergreifende Führungsschienen (9, 10) angeordnet ist, das Scheibenelement (11, 12) zwischen dem Wandanschlussprofil (6) und einem Anschlag (13, 14) gehalten ist, **dadurch gekennzeichnet, dass** das Wandanschlussprofil (6) mit einer Schürze (21) einen dem Anschlag (13, 14) abgewandten Rand des Scheibenelementes (12) übergreift, wobei die Schürze (21) der Dachneigung angepasst ist, dass das Wandanschlussprofil (6) einen vertikalen Haltesteg (23) hat und dass die Dachsparren (3) dem Haltesteg (23) entsprechende Nuten (22) haben.

2. Dach nach Anspruch 1, **dadurch gekennzeichnet, dass** ein zweites Scheibenelement (11, 12) in einem zweiten Paar Führungsschienen (9, 10) angeordnet ist, dass die Paare der Führungsschienen (9, 10) übereinander angeordnet sind und dass eines der Scheibenelemente (12) in dem oberen Paar der Führungsschienen (10) unmittelbar an dem Wandanschlussprofil (6) und das zweite Scheibenelement (11) in dem unteren Paar der Führungsschienen (9) von dem Wandanschlussprofil (6) entfernt angeordnet ist.

3. Dach nach Anspruch 1 oder 2, **dadurch gekennzeichnet, dass** der Anschlag (14) eine an der Unterseite des Scheibenelementes (12) angeordnete Erhebung (18) abstützt und dass die Überschneidung des Anschlags (14) mit der Erhebung (18) kleiner ist als der Abstand der Oberseite des Scheibenelementes (12) zu der dieser gegenüberstehenden Kante der Führungsschiene (10).

4. Dach nach einem der Ansprüche 1 bis 3, **dadurch gekennzeichnet, dass** die von dem Wandabschlussprofil (6) abgewandten Enden der Führungsschienen (9, 10) über ein Abschlussprofil (31) miteinander verbunden sind.

5. Dach nach einem der Ansprüche 1 bis 4, **dadurch gekennzeichnet, dass** das Scheibenelement (11, 12) in der Führungsschiene (9, 10) auf einem Dichtelement (19, 20) aufliegt.

6. Dach nach einem der Ansprüche 1 bis 5, **dadurch gekennzeichnet, dass** die Führungsschienen (9, 10) ein elastisches Einlegeteil zur Einklemmung und Abdichtung des Scheibenelementes (11, 12) haben.

7. Dach nach einem der Ansprüche 1 bis 6, **dadurch gekennzeichnet, dass** die Führungsschienen (9, 10) auf den Dachsparren (3) befestigt sind.

8. Dach nach einem der Ansprüche 1 bis 7, **dadurch gekennzeichnet, dass** ein Traufenprofil (8) die Stützen (3) miteinander verbindet.

9. Dach nach Anspruch 8, **dadurch gekennzeichnet, dass** ein der Dachneigung angepasstes Winkelelement (7) an den Dachsparren (3) und dem Traufenprofil (8) befestigt ist.

10. Dach nach einem der Ansprüche 1 bis 9, **dadurch gekennzeichnet, dass** die von dem Wandanschlussprofil (6) abgewandten Enden der Dachsparren (3) über eine Dachrinne (27) miteinander verbunden sind und dass das unterste Scheibenelement (11) über die Dachrinne (27) ragt.

11. Dach nach einem der Ansprüche 1 bis 10, **dadurch gekennzeichnet, dass** die unteren, von den Dachsparren (3) abgewandten Enden der Stützen (4) über ein Sockelprofil (15) mit einem Boden (5) verbindbar sind.

## Claims

1. Roof (2) which may be installed on a vertical wall (1) with a wall connection profile (6), and with roof rafters (3) fastened to the wall connection profile (6), with supports (4) for supporting the roof rafters (3) at a distance from the wall connection profile (6) and with a plate element (11, 12), wherein a pair of plate elements (11, 12) is arranged on the wall connection profile (6) on two guide rails (9, 10) overarching two edges, wherein the plate element (11, 12) is held between the wall connection profile (6) and a stop (13, 14),
**characterized in that**
the wall connection profile (6) with an apron (21) overarches the edge of the plate element (12) remote from the stop (13, 14), wherein the apron (21) is adapted to the inclination of the roof, the wall connection profile (6) has a vertical holding web (23), and the roof rafters (3) have grooves (22) corresponding to the holding web (23).

2. Roof according to claim 1,
**characterized in that**
a second plate element (11, 12) is arranged in a second pair of guide rails (9, 10), wherein the pairs of guide rails (9, 10) are arranged one above the other, and wherein one of the plate elements (12) is arranged in the upper pair of guide rails (10) directly on the wall connection profile (6), while the second plate element (11) is arranged at a distance from the wall connection profile (6) in the lower pair of guide rails (9).

3. Roof according to claim 1 or 2,
**characterized in that**
the stop (14) supports an elevation (18) arranged on the underside of the plate element (12), and that the overlap of the stop (14) with the elevation (18) is smaller than the distance of the upper side of the plate element (12) from the edge of the guide rail (10) which is opposite thereto.

4. Roof according to one of the claims 1 to 3,
**characterized in that**
the ends of the guide rails (9, 10) remote from the wall connection profile (6) are connected to one another by means of an end profile (31).

5. Roof according to one of the claims 1 to 4,
**characterized in that**
the plate element (11, 12) rests on a sealing element (19, 20) in the guide rail (9, 10).

6. Roof according to one of the claims 1 to 5,
**characterized in that**
the guide rails (9, 10) have a resilient insert for the holding and sealing of the pate element (11, 12).

7. Roof according to one of the claims 1 to 6,
**characterized in that**
the guide rails (9, 10) are fastened to the roof rafters (3).

8. Roof according to one of the claims 1 to 7,
**characterized in that**
an eaves profile (8) connects the supports (3) to one another.

9. Roof according to claim 8,
**characterized in that**
an angle element (7) adapted to the roof pitch is attached to the roof rafters (3) and the eaves profile (8).

10. Roof according to one of the claims 1 to 9,
**characterized in that**
the ends of the roof rafters (3) remote from the wall connection profile (6) are connected to one another via the roof gutter (27) and that the lowest plate element (11) projects over the roof gutter (27).

11. Roof according to one of the claims 1 to 10,
**characterized in that**
the lower ends of the supports (4) remote from the roof rafters (3) are connectable to a floor (5) via a base profile (15).

## Revendications

1. Toit (2) pouvant être monté sur un mur vertical (1), avec un profilé de raccordement mural (6), avec des chevrons (3) fixés au profilé de raccordement mural (6), avec des appuis (4) pour l'appui des chevrons (3) à une certaine distance du profilé de raccordement mural (6) et avec un élément de disque (11, 12), une paire de rails de guidage (9, 10) dépassant de l'élément de disque (11, 12) au niveau des deux bords étant disposé sur le profilé de raccordement mural (6), l'élément de disque (11, 12) étant maintenu entre le profilé de raccordement mural (6) et une butée (13, 14), **caractérisé en ce que** le profilé de raccordement mural (6) dépasse, avec un tablier (21), d'un bord de l'élément de disque (12) opposé à la butée (13, 14), le tablier (21) étant adapté à l'inclinaison du toit, **en ce que** le profilé de raccordement mural (6) comprenant une nervure de maintien verticale (23) et **en ce que** les chevrons (3) comprennent des rainures (22) correspondant à la nervure de maintien (23).

2. Toit selon la revendication 1, **caractérisé en ce qu'**un deuxième élément de disque (11, 12) est disposé dans une deuxième paire de rails de guidage (9, 10), **en ce que** les paires de rails de guidages (9, 10) sont superposées et **en ce qu'**un des éléments de disques (12) est disposé dans la paire supérieure de rails de guidage (10) directement contre le profilé de raccordement mural (6) et le deuxième élément de disque (11) est disposé dans la paire inférieure de rails de guidage (9), éloigné du profilé de raccordement mural (6).

3. Toit selon la revendication 1 ou 2, **caractérisé en ce que** la butée (14) s'appuie contre une saillie (18) disposée sur le côté inférieur de l'élément de disque (12) et **en ce que** le chevauchement de la butée (14) avec la saillie (18) est inférieur à la distance entre le côté supérieur de l'élément de disque (12) et l'arête du rail de guidage (10) en face de celle-ci.

4. Toit selon l'une des revendications 1 à 3, **caractérisé en ce que** les extrémités des rails de guidage (9, 10) opposées au profilé de raccordement mural (6) sont reliéés entre elles par l'intermédiaire d'un profilé de raccordement mural (31).

5. Toit selon l'une des revendications 1 à 4, **caractérisé en ce que** l'élément de disque (11, 12) est posé, dans le rail de guidage (9, 10), sur un élément d'étanchéité (19, 20).

6. Toit selon l'une des revendications 1 à 5, **caractérisé en ce que** les rails de guidage (9, 10) comprennent un insert élastique pour le serrage et l'étanchéification de l'élément de disque (11,12).

7. Toit selon l'une des revendications 1 à 6, **caractérisé en ce que** les rails de guidage (9, 10) sont fixés sur les chevrons (3).

8. Toit selon l'une des revendications 1 à 7, **caractérisé en ce qu'**un profilé de gouttière (8) relie entre eux les appuis (3).

9. Toit selon la revendication 8, **caractérisé en ce qu'**un élément angulaire (7) adapté à l'inclinaison du toit est fixé aux chevrons (3) et au profilé de gouttière (8).

10. Toit selon l'une des revendications 1 à 9, **caractérisé en ce que** les 45extrémités des chevrons (3) opposées au profilé de raccordement mural (6) sont reliées entre elles par l'intermédiaire d'une gouttière (27) et **en ce que** l'élément de disque (11) le plus bas dépasse de la gouttière (27).

11. Toit selon l'une des revendications 1 à 10, **caractérisé en ce que** les extrémités inférieures opposées aux chevrons (3), des appuis (4) peuvent être 50reliées par l'intermédiaire d'un profilé de socle (15) avec le fond (5).
